# EUROPÄISCHE PATENTSCHRIFT

(11) **EP 2 892 626 B1**
(45) Veröffentlichungstag und Bekanntmachung des Hinweises auf die Patenterteilung: **30.11.2016**
(21) Anmeldenummer: 13756827.5
(22) Anmeldetag: 30.08.2013
(51) Int. Cl.: A63H 33/04

(54) **VERBINDUNGSKONSTRUKTION ZWISCHEN KONSTRUKTIONSELEMENTEN UND KONSTRUKTIONSELEMENT**
CONNECTING STRUCTURE BETWEEN CONSTRUCTION ELEMENTS, AND CONSTRUCTION ELEMENT
STRUCTURE DE CONNEXION ENTRE ÉLÉMENTS DE CONSTRUCTIONS ET ÉLÉMENT DE CONSTRUCTION

(30) Priorität: 03.09.2012 DE 102012017305
(43) Veröffentlichungstag der Anmeldung: 15.07.2015
(73) Patentinhaber: Kinematics GmbH, 16321 Bernau (DE)
(72) Erfinder: LANGE, Christian, 99636 Ostramondra (DE); OSCHÜTZ, Leonhard, 04177 Leipzig (DE)
(74) Vertreter: Hecht, Jan-David
(86) Internationale Anmeldenummer: PCT/EP2013/002609
(87) Internationale Veröffentlichungsnummer: WO 2014/032807

(56) Entgegenhaltungen:
- EP-A2- 0 914 853
- WO-A1-2010/088695
- DE-U1-202005 015 244
- US-A1- 2005 007 780
- US-A1- 2007 184 722

## Beschreibung

Die vorliegende Erfindung betrifft eine Verbindungskonstruktion zwischen Konstruktionselementen nach dem Oberbegriff von Anspruch 1 und ein Konstruktionselement nach dem Oberbegriff von Anspruch 15.

Konstruktionselemente sind beispielsweise als passive Bauelemente / Bausteine oder auch als aktive Module (Aktoren) von automatisierten Systemen, wo sie bevorzugt Roboter bilden, bekannt.

Beispielsweise beschreibt die DE 10 2010 062 217 A1 ein Baukastensystem mit mehreren Modulen, bei denen jedes Modul mit jedem anderen Modul eine durchgängige elektrische und Informationsverbindung aufweist. Diese Kopplung wird mittels einer Klinkensteckerverbindung hergestellt. Zusätzlich erfolgt die räumliche Festlegung der Module zueinander mittels einer Magnetverbindung, die aus vier Magnetpaaren besteht, die in 90°-Winkelabständen zueinander angeordnet sind, so dass sich die quadratischen Grundflächen der Module in vier verschiedenen Orientierungen zueinander anordnen lassen. In den dazwischen angeordneten 45°-Positionen lassen sich die Module leicht voneinander lösen.

Nachteilig an dieser Ausgestaltung ist es, dass die magnetische Verbindung zwar eine gewisse Last in Richtung der magnetischen Wirkung hält, jedoch gegenüber Scherkräften oder senkrecht zur magnetischen Wirkung ausgerichteten Kräften sehr anfällig ist, wodurch dann auch die Kopplung beschädigt werden könnte. Außerdem lassen sich die magnetischen Kräfte nicht beliebig erhöhen, da Elektromagneten zumeist nicht zum Einsatz kommen können, oder deren Erhöhung behindert die Lösbarkeit der Module.

Aus der WO 99/91261 A1 ist eine umbaubare modulare Roboterverbindung bekannt. Hier sind die verschiedenen Module miteinander über korrespondierende Flanschelemente verbunden, die mittels umlaufender Spange mit einander verspannt werden. Hierbei handelt es sich also nicht um eine einbindige Verbindung der beiden Module, sondern eine zweibindige, da zusätzliche Verbindungsmittel in Form der Spange notwendig sind.

Nachteilig an dieser Ausgestaltung ist es, dass eine Änderung der Orientierung der Module zueinander nur sehr umständlich und unter Einsatz von Werkzeugen zum Lösen der Spange möglich ist. Außerdem gestaltet sich auch das erstmalige Verbinden der Module sehr aufwendig.

Die Aufgabe der vorliegenden Erfindung besteht daher darin, eine Verbindungskonstruktion bereitzustellen, die diese Nachteile behebt. Insbesondere soll sie konstruktiv relativ einfach aufgebaut sein, so dass sie sich leicht herstellen und wieder lösen lässt. Außerdem soll sie bevorzugt eine schnelle Änderung der Orientierung der Konstruktionselemente zu einander ermöglichen. Und es soll bevorzugt zugleich eine Energie- und/oder Informationsübermittlung zwischen den Konstruktionselementen ermöglicht werden.

Die US 2005/007 780 A1 offenbart ein modulares Verbindungssystem zur Lichtgestaltung, bei dem einzelne Lampenblöcke Verbindungsmittel identischer Art aufweisen.

Diese Aufgabe wird gelöst mit einer Verbindungskonstruktion zwischen Konstruktionselementen noch Anspruch 1 und einem Konstruktionselement nach Anspruch 15. Vorteilhafte Weiterbildungen sind in den abhängigen Ansprüchen angegeben.

Der Erfinder hat erkannt, dass sich die gestellte Aufgabe in überraschender Weise besonders einfach dadurch lösen lässt, dass i) die Verbindungskonstruktion eine kraft- und/oder formschlüssige Steckverbindung zwischen zwei damit verbundenen Konstruktionselementen bereitstellt und/oder dass ii) die Verbindungskonstruktion eine kraft- und/oder formschlüssige Verbindung zwischen zwei damit verbundenen Konstruktionselementen bereitstellt und weiterhin erste magnetische Verbindungselemente vorgesehen sind. Durch die kraft- und/oder formschlüssige Steckverbindung wird zumindest in einer Richtung senkrecht zur Verbindungsebene zwischen den Konstruktionselemente der Trennung der Verbindung der Konstruktionselemente ein Widerstand entgegengesetzt. Dadurch, dass es sich dabei um eine Steckverbindung handelt, ist diese Verbindung besonders einfach herstellbar.

In einer bevorzugten Ausgestaltung ist die Verbindungskonstruktion einbindig ausgebildet. Dadurch lässt sie sich besonders einfach benutzen.

Besonders vorteilhaft ist eine Selbstzentrierung vorgesehen, so dass die Verbindung noch einfacherer und irrtumssicher herstellbar ist.

Weiterhin ist es äußerst bevorzugt, wenn die Verbindung in bestimmten Positionen, beispielsweise 90°-Winkelpositionen, einrastet, ein Zusammenfügen jedoch aus allen Positionen möglich ist.

In einer vorteilhaften Weiterbildung ist vorgesehen, dass die Verbindungskonstruktion die Konstruktionselemente in ihrer Orientierung zueinander festlegt. Dadurch ist ein Verdrehen der Konstruktionselemente relativ zu einander verhindert und die Gesamtkonstruktion kann somit Drehkräfte übertragen.

Besonders bevorzugt ist vorgesehen, dass die Verbindungskonstruktion so ausgebildet ist, dass eine Verbindung zwischen den Konstruktionselementen für mindestens zwei verschiedene Orientierungen der Konstruktionselemente zueinander ermöglicht ist. Dadurch lassen sich vom Benutzer verschiedene Ausrichtungen leicht erzeugen, ohne verschiedene Konstruktionselemente vorsehen zu müssen.

In einer besonders vorteilhaften Weiterbildung ist vorgesehen, dass der Kraft- und/oder Formschluss die Trennung der Verbindung der miteinander über die Verbindungskonstruktionen verbundenen Konstruktionselemente in einer ersten Richtung - der Sperrrichtung - sperrt, während der Kraft- und/oder Formschluss in einer dazu geneigt, bevorzugt senkrecht ausgebildeten zweiten Richtung - der Lösrichtung - lösbar ausgebildet ist. "Richtung" meint in diesem Zusammenhang nicht nur lineare Richtung sondern auch Drehrichtung.

In diesem Zusammenhang ist es zweckmäßig, wenn zumindest eine lösbare Sperre vorgesehen ist, die in der Lösrichtung den Kraft- und/oder Formschluss fixiert. Dadurch kann eine bezüglich aller Lastrichtungen fixierte Verbindung der Konstruktionselemente bereitgestellt werden, die sich unbeabsichtigt nur unter Materialzerstörung wieder löst. Die Materialien und Materialstärken sind diesbezüglich natürlich Lastgemäß auszulegen.

Bevorzugt ist die Sperre zumindest als ein Mittel ausgebildet ist, das aus der Gruppe der folgenden Mittel ausgewählt ist: i) ein in das erste und zweite Konstruktionselement diese verbindend einsteckbares Element, ii) zweite magnetische Verbindungselemente und iii) Rastmittel, die bevorzugt unter Vorspannung stehen und durch Betätigung eines Löseelements entrastbar sind. Dann lässt sich die Sperre besonders einfach umsetzen. Im Fall der zweiten magnetischen Verbindungselemente stellen diese natürlich keine mechanische Sperre dar, sondern eine solche im Rahmen der magnetischen Wirkung.

Zweckmäßig ist der Kraft- und/oder Formschluss über zumindest zwei miteinander korrespondierende Verbindungselemente bereitgestellt, wobei bevorzugt vorgesehen ist, dass ein erstes Verbindungselement an einem ersten Konstruktionselement und ein damit korrespondierendes Verbindungselement an einem zweiten Konstruktionselement angeordnet ist und/oder bevorzugt vorgesehen ist, dass jedes Konstruktionselement zumindest ein erstes Verbindungselement und zumindest ein zweites Verbindungselement aufweist. Im zweiten Fall besitzt also das Konstruktionselement beide Arten von Verbindungselementen und kann somit mit identischen Konstruktionselementen zusammengefügt werden.

In einer diesbezüglich vorteilhaften Weiterbildung ist vorgesehen, dass das erste Verbindungselement als in das zweite Verbindungselement einsteckbar ausgebildet ist. Um die Verbindung weiter zu verstärken, kann zusätzlich vorgesehen sein, dass auch das zweite Verbindungselement in das erste Verbindungselement einsteckbar ausgebildet ist. In diesem Fall bestehen somit einzelne Bereiche der beiden Verbindungselemente, die Bereiche des anderen Verbindungselements zumindest bereichsweise umschließen.

Besonders bevorzugt ist in diesem Zusammenhang vorgesehen, dass das erste Verbindungselement eine n-zählige Drehachse aufweist mit n>0, insbesondere n=4. Dann lassen sich in Abhängigkeit von der Geometrie der Verbindungsfläche besonders einfach verschiedene orientierte Verbindungen der Konstruktionselemente untereinander herstellen. Beispielsweise ist für eine quadratische Fläche eine vierzählige Drehachse, für eine rechteckige Fläche eine zweizählige Drehachse und für eine dreieckige Grundfläche eine dreizählige Grundfläche zu verwenden.

In einer vorteilhaften Weiterbildung ist vorgesehen, dass das erste Verbindungselement drehbar, insbesondere um 360° drehbar in dem zweiten Verbindungselement ausgebildet ist. Dann lässt sich die Orientierung der Konstruktionselemente untereinander besonders leicht verändern ohne deren Verbindung lösen zu müssen.

Hierzu bzw. auch für andere Ausgestaltungen kann beispielsweise vorgesehen sein, dass eines der ersten und zweiten Verbindungselemente zumindest eine Hinterschneidung aufweist und das korrespondierende andere der zweiten und ersten Verbindungselemente zumindest einen zu der Hinterschneidung korrespondierenden Vorsprung aufweist.

Die elektrische oder Informationsverbindung lässt sich dann besonders einfach verwirklichen, wenn zumindest ein erstes und ein zweites Verbindungselement der Verbindungskonstruktion elektrischen Strom leitend ausgebildet ist.

Alternativ oder zusätzlich können auch zumindest ein Schleifkontakt, bevorzugt 3 oder 4 Schleifkontakte vorgesehen sein. Oder es können statt direkt wirkenden Kontakten indirekte Kontakte verwendet werden, die auf einer Übertragung mittels Sendern und Empfängern beruhen, wie beispielsweise IR-Sendern und IR-Empfängern.

In einer wünschenswerten Fortbildung der erfindungemäßen Verbindungskonstruktion ist die energetische und/oder Informationsverbindung so ausgebildet, dass für zumindest eine erste Orientierung der Konstruktionselemente zueinander eine erste Polung besteht und für zumindest eine zweite Orientierung eine zweite Polung besteht. Dann lässt sich durch Ändern der Orientierung der Konstruktionselemente untereinander auch eine Aktion eines mit den Konstruktionselementen verbundenen Aktors (der zumindest eine der Wirkungen Längenveränderung, Verdrehung, Verschwenkung etc. bereitstellt) verändern, ohne eine spezielle Umprogrammierung vornehmen zu müssen.

Selbständiger Schutz wird beansprucht für das erfindungsgemäße Konstruktionselement, insbesondere Baustein und Modul automatisierter Systeme, das sich dadurch auszeichnet, dass es die erfindungsgemäße Verbindungskonstruktion aufweist. Das Konstruktionselement weist also diejenigen Mittel auf, die zur Verwirklichung der Verbindungskonstruktion an einem der beiden miteinander zu verbindenden Konstruktionselemente vorhanden sein müssen.

Vorzugsweise weist dass Konstruktionselement zumindest eine Seitenfläche auf, die rechteckig, quadratisch, dreieckig oder rund ausgebildet ist, allerdings sind auch Sonderformen wie kreuz- oder sternförmig möglich.

Bevorzugte Ausgestaltungsformen der erfindungsgemäßen Verbindungskonstruktion sind dabei beispielsweise die folgenden:
1. zwei in Verbindung zu bringende Flächen von zwei Konstruktionselementen weisen jeweils vier Magnetelemente auf, die in Bezug auf die im anderen Konstruktionselement angeordneten Magnetelemente umgekehrt gepolt sind, alternativ sind auch einerseits Magneteelemente und andererseits Metall- bzw. Eisenelemente möglich. Zusätzlich sind ein oder mehrere vier Formschlusselemente in jeder Fläche angeordnet, die eine Verdrehung der Konstruktionselemente weitgehend verhindern, nämlich zum Beispiel vier nutartige Vertiefungen in einer Fläche (Mutterfläche) und vier korrespondierende stegartige Erhebungen in der anderen Fläche (Vaterfläche).
2. zwei in Verbindung zu bringende Flächen von zwei Konstruktionselementen weisen die folgende Beschaffenheit auf: die eine Fläche (Vaterfläche) besitzt vier quadratisch angeordnete kreuzförmig ausgebildete Steckelemente und die andere Fläche (Mutterfläche) weist dazu korrespondierend vier quadratisch angeordnete kreuzförmig ausgebildete Aufnahmen auf. Die Maße von Steckelementen und Aufnahmen sind dabei bevorzugt so gehalten, dass sich eine Presspassung ergibt. Statt kreuzförmiger Elemente sind aber auch andere Geometrien möglich, beispielsweise rund, quadratisch, sternförmig, Torx etc..
3. zwei in Verbindung zu bringende Flächen von zwei Konstruktionselementen weisen die folgende Beschaffenheit auf: in der einen Fläche ist eine zentral angeordnete Nut vorgesehen, die jeweils vier im Abstand von 90° zueinander angeordnete Paare von in der Fläche sich in die Nut hinein erstreckenden Hinterschneidungen aufweist. Dieses ist die Mutterfläche. Die andere Fläche - die Vaterfläche - weist einen zentral angeordneten Ring auf, der mit der Nut korrespondiert. An diesem Ring sind im Abstand von 90° zueinander jeweils vier Paare von gegenüberliegend angeordneten Vorsprüngen angeordnet, die sich in der Fläche erstrecken. Die Elemente der Nut und des Ringes sind dabei maßlich so gehalten, dass sich eine Verspannung der beiden Flächen ergibt. Zusätzlich können in den beiden Flächen verteilt nutartige Vertiefungen und dazu korrespondierende stegartige Erhebungen vorgesehen sein, um eine ungewünschte Rotation der Flächen zueinander zu verhindern.

Diese Ausgestaltungsformen können auch untereinander Kombiniert werden. Bei einem würfelförmigen Konstruktionselement könnten beispielsweise jeweils gegenüberliegend angeordnete Flächen als Vater- und Mutterfläche einer der drei Ausgestaltungen ausgelegt sein.

Insgesamt lassen sich alle erfindungsgemäßen Merkmale ohne weiteres miteinander kombinieren, wenn nichts anderes festgestellt ist.

Hinsichtlich der genauen Ausgestaltung der weiteren Elemente eines Systems aus Konstruktionselementen, ihrer Wirkungen und der damit erzielten Vorteile wird auf die DE 10 2010 062 217 A1 verwiesen, deren Inhalt hiermit vollumfänglich einbezogen wird.

Die Kennzeichen der vorliegenden Erfindung und weitere Vorteile werden nun anhand der Beschreibung bevorzugter Ausführungsbeispiele im Zusammenhang mit den Figuren deutlich werden. Dabei zeigen:
- Fig. 1: das erfindungsgemäße Konstruktionselement in einer ersten bevorzugten Ausgestaltung in einer perspektivischen Ansicht,
- Fig. 2a, b: das erfindungsgemäße Konstruktionselement nach Fig. 1 in zwei Draufsichten auf die Mutterfläche und die Vaterfläche,
- Fig. 3: die Verbindungskonstruktion des erfindungsgemäßen Konstruktionselements nach Fig. 1 beim Koppeln und Entkoppeln,
- Fig. 4: die Verbindungskonstruktion nach Fig. 3 im gekoppelten Zustand beim Anbringen einer ersten Sperre,
- Fig. 5: die Verbindungskonstruktion nach Fig. 3 im gekoppelten Zustand beim Anbringen einer zweiten Sperre,
- Fig. 6: das erfindungsgemäße Konstruktionselement in einer zweiten bevorzugten Ausgestaltung in einer perspektivischen Ansicht,
- Fig. 7a, b: das erfindungsgemäße Konstruktionselement nach Fig. 6 in zwei Draufsichten auf die Mutterfläche und die Vaterfläche,
- Fig. 8: die Verbindungskonstruktion des erfindungsgemäßen Konstruktionselements nach Fig. 6 beim Koppeln,
- Fig. 9: die Verbindungskonstruktion eines erfindungsgemäßen Konstruktionselements in einer dritten bevorzugten Ausgestaltung beim Koppeln,
- Fig. 10: das erfindungsgemäße Konstruktionselement in einer vierten bevorzugten Ausgestaltung in einer perspektivischen Ansicht,
- Fig. 11a, b: das erfindungsgemäße Konstruktionselement nach Fig. 10 in zwei Draufsichten auf die Mutterfläche und die Vaterfläche,
- Fig. 12: die Verbindungskonstruktion des erfindungsgemäßen Konstruktionselements nach Fig. 10 beim Koppeln und Entkoppeln,
- Fig. 13: das erfindungsgemäße Konstruktionselement in einer fünften bevorzugten Ausgestaltung in einer perspektivischen Ansicht,
- Fig. 14a, b: das erfindungsgemäße Konstruktionselement nach Fig. 13 in zwei Draufsichten auf die Mutterfläche und die Vaterfläche,
- Fig. 15: die Verbindungskonstruktion des erfindungsgemäßen Konstruktionselements nach Fig. 13 beim Koppeln,
- Fig. 16a, b: die Verbindungskonstruktion des erfindungsgemäßen Konstruktionselements nach Fig. 13 in zwei verschieden gepolten Zuständen,
- Fig. 17: das erfindungsgemäße Konstruktionselement in einer sechsten bevorzugten Ausgestaltung in einer perspektivischen Ansicht,
- Fig. 18: die Verbindungskonstruktion des erfindungsgemäßen Konstruktionselements nach Fig. 17 beim Koppeln und
- Fig. 19: das erfindungsgemäße Konstruktionselement in einer siebenten bevorzugten Ausgestaltung in einer perspektivischen Ansicht,
- Fig. 20: die Verbindungskonstruktion des erfindungsgemäßen Konstruktionselements nach Fig. 19 beim Koppeln.

In den Figuren 1 bis 20 sind dieselben oder gleiche Elemente mit denselben bzw. gleichen Bezugszeichen versehen.

In den Fig. 1 bis 5 ist rein schematisch eine erste bevorzugt Ausgestaltung des erfindungsgemäßen Konstruktionselements 1, 1' und der damit ermöglichten Verbindungskonstruktion 3 in verschiedenen Ansichten gezeigt.

Es ist zu erkennen, dass das erfindungsgemäße Konstruktionselement 1, 1' Würfelform aufweist und einzelne Flächen 5, 7 aufweist, die als Vaterflächen 5 und Mutterflächen 7 ausgebildet sind.

Die Vaterfläche 5 weist einen ringförmig vorstehenden Steg 9 auf, der im Wesentlichen parallel zu den Würfelkanten mit paarweise angeordneten Vorsprüngen 11, 13 versehen ist, die sich parallel zur Fläche 5 erstrecken. Diese Paare von Vorsprüngen 11, 13 sind somit ein einem Winkelabstand von 90° rings um das Zentrum der Fläche 5 an dem Ringsteg 9 angeordnet. Konzentrisch mit dem Ringsteg 9 ist ein vorstehender Kupplungsstecker 15 mit drei Steckerkontakten 17, die elastisch federnd ausgebildet sind, vorgesehen. Rings um den Ringsteg 9 sind erhaben vorstehende Stegelemente 19, 21 angeordnet.

Die Mutterfläche 7 weist eine Ringnut 23 auf, die zentral in der Fläche 7 angeordnet ist. Die Ringnut 23 besitzt parallel zu den Würfelkanten, jeweils 90° versetzt zueinander paarweise gegenüberliegend angeordnete Hinterschneidungen 24, 25 auf und um 45° versetzt dazu angeordnete Ausnehmungen 26, 27. Konzentrisch zur Ringnut 23 ist Kupplungsvertiefung 29 mit drei ringförmigen Schleifkontaktflächen 29a, 29b, 29c angeordnet.

Die Höhe des vorstehenden Kupplungssteckers 15 und die Tiefe der Kupplungsvertiefung 29 sind dabei so aufeinander abgestimmt, dass im verbundenen Zustand der Verbindungskonstruktion 3 die Kontakte 17 federnd auf den jeweiligen Schleifkontaktflächen 29a, 29b, 29c aufliegen und so eine elektrische Verbindung zur Übertragung von elektrischer Energie bzw. elektrischen Informationssignalen ermöglicht ist.

Rings um die Ringnut 23 sind nutartige Vertiefungen 31, 33 angeordnet, die mit den vorstehenden Stegelemente 19, 21 korrespondieren. Im verbundenen Zustand der Verbindungskonstruktion 3 greifen die Stegelemente 19, 21 in die gegenüberliegenden nutartigen Vertiefungen 31, 33 ein und verhindern so ein ungewünschtes Verdrehen der Konstruktionselemente 1, 1' gegeneinander, da hierzu der über den Eingriff bereitgestellte Form- und Kraftschluss erst überwunden werden muss.

Jedes Konstruktionselement 1, 1' weist jeweils eine Vaterfläche 5 und fünf Mutterflächen 7 auf. Zusätzlich weisen die Mutterflächen 7 noch vier quadratisch angeordnete kreuzförmig ausgebildete Vertiefungen 35 auf, in die weitere Elemente eingefügt werden können.

In Fig. 3 ist rein schematisch das Koppeln (unten gezeigt) und Entkoppeln (oben gezeigt) der erfindungsgemäßen Verbindungskonstruktion 3 der zwei Konstruktionselemente 1, 1' nach der ersten bevorzugten Ausgestaltung zu sehen. Es ist zu erkennen, dass die beiden Konstruktionselemente 1, 1' beim Koppeln in Bezug auf ihre Kanten um 45° versetzt zueinander gehalten werden und dann die Vaterfläche 5 des einen Konstruktionselements 1 in die Mutterfläche 7 des anderen Konstruktionselements 1' in Richtung A eingeführt wird. Dabei durchdringen sich die Verbindungselemente 9, 11, 13, 23, 24, 25, 26, 27, die diesbezüglich passförmig ausgebildet sind. Genauer gesagt greifen die Vorsprünge 11, 13 in die Ausnehmungen 26, 27 ein.

In dieser 45°-Ausrichtung liegen die erhaben vorstehenden Stegelemente 19, 21 der Vaterfläche 5 an der Mutterfläche 7 an, wodurch sich eine gewisse Beabstandung der beiden Flächen ergibt. Anschließend werden die Konstruktionselemente 1, 1' relativ zueinander in Richtung B (oder auch entgegengesetzt) um 45° verdreht. Die Vorsprünge 11, 13 und die Hinterschneidung 24, 25 sind leicht gefast ausgebildet. Dadurch lassen sich trotz dieser Beabstandung die Vorsprünge 11, 13 hinter die Hinterschneidungen 24, 25 überführen, wobei eine gewisse materialbedingt Elastizität der Vorsprünge 11, 13 und Hinterschneidungen 24, 25 genutzt wird, so dass sich kurzfristig eine Presspassung ergibt. Nach vollständiger 45°-Drehung sind die Kanten der beiden Konstruktionselemente 1, 1' parallel zueinander orientiert und die Stegelemente 19, 21 greifen in die nutartige Vertiefungen 31, 33, wobei hierbei eine Fügepassung vorliegt. Auch zwischen den Vorsprüngen 11, 13 und den Hinterschneidungen 24, 25 bestehen Fügepassungen, wobei alternativ zur Erzeugung einer gewissen Verspannung der Verbindungskonstruktion 3 auch eine Presspassung zwischen den Vorsprüngen 11, 13 und den Hinterschneidungen 24, 25 vorgesehen sein kann.

Das Entkoppeln findet einfach dadurch statt, dass die Konstruktionselemente 1, 1' wiederum unter Aufbringung einer Löskraft gegenüber der kraft- und formschlüssigen Verbindung der Stegelemente 19, 21 und nutartigen Vertiefungen 31, 33 um 45° in Richtung C gegeneinander verdreht werden und danach die Vaterfläche 5 von der Mutterfläche 7 in Richtung D gelöst wird.

Aufgrund der durchgehenden Hinterschneidungen 24, 25 lassen sich die Konstruktionselemente 1, 1' im verbundenen Zustand beliebig zueinander verdrehen, nämlich sogar um 360°, so dass die genaue Orientierung der Konstruktionselemente 1, 1' jederzeit verändert werden kann.

Wiegleich die Verbindungskonstruktion 3 schon aufgrund der in die nutartigen Vertiefungen 31, 33 eingreifenden Stegelemente 19, 21 gegen Verdrehen gesichert ist, können weitere Verdrehsperren vorgesehen werden, wie beispielhaft in den Fig. 4 und 5 gezeigt ist.

In Fig. 4 werden zwei kleine Sperrelemente 37, 37' verwendet, die ihrerseits jeweils vier Mutterflächen 39 besitzen, die jeweils eine kreuzförmige Vertiefungen 35 aufweisen, in die mit Presspassung der kreuzförmig ausgebildete Stift 40 einer der jeweils zwei Vaterflächen 41 einsteckbar ist. Die beiden Sperrelemente 37, 37' werden nun zuerst in Richtung E zusammengesteckt, so dass zwei Vaterflächen 41' gemeinsam ausgerichtet sind. Die Stifte (nicht zu sehen) dieser Vaterflächen werden dann in die jeweiligen Vertiefungen 35 der Konstruktionselemente 1, 1' eingesteckt. Dadurch sind die Konstruktionselemente 1, 1' auch über die Lösekraft gegenüber der kraft- und formschlüssigen Verbindung der Stegelemente 19, 21 und nutartigen Vertiefungen 31, 33 hinaus gegen ein Verdrehen gesichert.

In Fig. 5 ist hierzu eine alternative Lösung dargestellt, die ein Plattenelement 43 umfasst, das seinerseits zwei kreuzförmige Stifte (nicht zu sehen) besitzt, die in die Vertiefungen 35 der Konstruktionselemente pressförmig einsteckbar sind.

In den Fig. 6 bis 8 ist rein schematisch eine zweite bevorzugte Ausgestaltung der erfindungsgemäßen Konstruktionselemente 50, 50' und der damit verwirklichten Verbindungskonstruktion 51 dargestellt.

Es ist zu erkennen, dass dieses Konstruktionselement 50, 50' ebenfalls eine Vaterfläche 53 und fünf Mutterflächen 55 aufweist, wobei die Vaterfläche 53 vier quadratisch ausgerichtete Stifte 40 mit kreuzförmigen Querschnitt aufweist und die Mutterfläche 55 vier korrespondierend dazu angeordnete kreuzförmige Vertiefungen 35. Die Stifte 40 und Vertiefungen 35 entsprechen in ihrer Ausgestaltung und Dimensionierung vollständige derjenigen 35, 40 aus der ersten bevorzugten Ausführungsform, so dass auch hier eine Presspassung vorliegt. Zusätzlich weist die Vaterfläche 53 den vorstehenden Kupplungsstecker 15 auf und die Mutterfläche besitzt die Kupplungsvertiefung 29 aus dem ersten bevorzugten Ausführungsbeispiel.

In Fig. 8 ist die Kopplung der Verbindungskonstruktion 51 gezeigt. Es ist zu erkennen, dass die beiden Konstruktionselemente 50, 50' einfach in einander gesteckt werden, in dem die Stifte 40 der Vaterfläche 53 in die Vertiefungen 35 der Mutterfläche pressförmig eingreift. Dadurch kommen auch die federnd gelagerten Kontakte 17 des Kupplungssteckers 15 auf den jeweiligen Schleifkontaktflächen 29a, 29b, 29c zur Anlage. Diese Verbindungskonstruktion 51 ist ersichtlich gegenüber einem Verdrehen der beiden Konstruktionselemente 50, 50' gegeneinander gesichert und gegenüber einem Ausziehen entgegen der Kupplungsrichtung G mittels des Kraftschlusses der Presspassung der in die Vertiefungen 35 eingesteckten Stifte 40.

In Fig. 9 ist rein schematisch eine dritte bevorzugte Ausgestaltung die erfindungsgemäßen Verbindungskonstruktion 60 gezeigt, bei der die Konstruktionselemente 61, 61', 61" jeweils eine Vaterfläche 5 und vier Mutterflächen 7 nach der ersten bevorzugten Ausgestaltung und eine Vaterfläche 53 nach der zweiten bevorzugten Ausgestaltung aufweisen. Somit lassen sich hier sowohl reine Steckverbindungen in Richtung G verwirklichen, da die Vaterfläche 53 mit der Mutterfläche 7 kompatibel ausgebildet ist (unten gezeigt), also auch Steck-Drehverbindungen mit den Verbindungsrichtungen A, B (oben dargestellt).

In den Fig. 10 bis 12 ist rein schematisch eine vierte bevorzugte Ausgestaltung der erfindungsgemäßen Konstruktionselemente 70, 70' und der damit verwirklichten Verbindungskonstruktion 71 dargestellt.

Es ist zu erkennen, dass dieses Konstruktionselement 70, 70' ebenfalls eine Vaterfläche 73 und fünf Mutterflächen 75 aufweist, wobei die Vaterfläche 73 vier quadratisch ausgerichtete Magnete 75 aufweist und die Mutterfläche 77 vier korrespondierend dazu angeordnete Magnete 79. Zusätzlich weist die Vaterfläche 73 den vorstehenden Kupplungsstecker 15 auf und die Mutterfläche 77 besitzt eine Kupplungsvertiefung 81 in der anstelle derjenigen aus dem ersten bevorzugten Ausführungsbeispiel einzelne Kontakte 83, 85 vorgesehen sind, die unabhängig voneinander verschaltet werden können. Stattdessen könnten auch die Schleifkontakte 29a, 29a, 29c entsprechend der ersten bevorzugten Ausgestaltung verwendet werden. Außerdem besitzen die Mutterflächen 77 Vertiefungen 87, die kreisförmig mit taillenartigen Einschnürungen 89 ausgebildet sind. Stattdessen könnten auch kreuzförmige Vertiefungen 35 entsprechend der ersten bevorzugten Ausgestaltung verwendet werden. Schließlich besitzt die Vaterfläche 73 vier jeweils zwischen zwei Magneten 75 angeordnete erhaben vorstehende Stegelemente 91 und die Mutterfläche besitz vier korrespondierende nutartige Vertiefungen 93.

In Fig. 12 ist die Kopplung (links) und die Entkopplung (rechts) der Verbindungskonstruktion 71 gezeigt. Es ist zu erkennen, dass die beiden Konstruktionselemente 70, 70' einfach aufeinander gefügt werden. Dadurch kommen auch die federnd gelagerten Kontakte 17 des Kupplungssteckers 15 auf den jeweiligen Kontakten 83, 85 zur Anlage. Hier besteht eine zentrale Steckverbindung über den Kupplungstecker 15 und die Kupplungsvertiefung 81, die allerdings weniger anfällig ausgebildet sind als beispielsweise eine Klinkensteckerverbindung. Dadurch können die Konstruktionselemente 70, 70' in beliebiger Ausrichtung zueinander zusammengefügt werden. Durch die Wirkung der Magnete 75, 79 werden sie stets in die richtige Ausrichtung überführt und es erfolgt gleichzeitig eine Zentrierung durch die konische Ausbildung der Steckverbindung von Kupplungsstecker 15 und Kupplungsvertiefung 81. Diese Zentrierung ist auch bei den bevorzugten ersten, zweiten und dritten Ausführungsbeispielen gegeben.

Diese Verbindungskonstruktion 51 ist ersichtlich gegenüber einem Verdrehen der beiden Konstruktionselemente 50, 50' gegeneinander gesichert und gegenüber einem Ausziehen entgegen der Kupplungsrichtung, also senkrecht zu den Flächen 73, 77, mittels der magnetischen Wirkung der Magnete, wobei hier besonders starke Magnete verwendet werden können, um diese Lastverträglichkeit zu erhöhen. Bei starken Magneten 75, 79 erfolgt das Entkoppeln über eine 45°-Drehung, wie in Fig. 8 rechts gezeigt. Andernfalls könnte auch einfach ein Abknicken oder Abscheren benutzt werden, um die Verbindungskonstruktion 71 zu lösen.

In den Fig. 13 bis 16b ist rein schematisch eine fünfte bevorzugte Ausgestaltung der erfindungsgemäßen Konstruktionselemente 100, 100' und der damit verwirklichten Verbindungskonstruktion 101 dargestellt.

Es ist zu erkennen, dass dieses Konstruktionselement 100, 100' ebenfalls eine Vaterfläche 103 und fünf Mutterflächen 105 aufweist, wobei die Vaterfläche 103 neun in einem quadratischen Raster angeordnete Stifte 107 mit kreuzförmigem Querschnitt entsprechend den Stiften 40 aus dem zweiten Ausführungsbeispiel aufweist und die Mutterfläche 105 neun korrespondierend Vertiefungen 109 mit kreuzförmigem Querschnitt, wobei wiederum eine Presspassung vorliegt. Jeder der Stifte 107 und der Vertiefungen 109 ist elektrisch zumindest bereichsweise leitend ausgebildet, so dass darüber zugleich Kontakte für eine Energieversorgung bzw. Signalweiterleitung ausgebildet werden. Bevorzugt ist dabei vorgesehen, dass die äußeren diagonal gegenüberliegenden Stifte 111 als "-"-Pol ausgebildet sind und dazu senkrecht die die äußeren diagonal gegenüberliegenden Stifte 113 als "+"-Pol der Energieversorgung ausgebildet sind. Dann lässt sich durch ein Verdrehen der Konstruktionselemente 100, 100' um 90° zueinander eine Umpolung erzielen, wie in Fig. 16a und 16b gezeigt ist, wodurch dich die Wirkung von Aktoren einfach verändern lässt, ohne eine Umprogrammierung vornehmen zu müssen.

In den Fig. 17 und 18 ist rein schematisch eine sechste bevorzugte Ausgestaltung der erfindungsgemäßen Konstruktionselemente 110, 110' und der damit verwirklichten Verbindungskonstruktion 123 dargestellt.

Es ist zu erkennen, dass dieses Konstruktionselement 110, 110' ebenfalls eine Vaterfläche 111 und fünf Mutterflächen 113 aufweist, wobei die Vaterfläche 111 vier quadratisch angeordnete T-förmige rotationssymmetrische Stifte 115 aufweist und die Mutterfläche 113 vier dazu korrespondierende rautenförmig angeordnete T-förmige Nuten 117, 117', wodurch sich eine Schwalbenschwanzführung ergibt, wobei eine Fügepassung vorliegt. Der Kontakt wird über den Kupplungsstecker bereitgestellt, der mit seinen Steckerkontakten 17 mit dem im Kreuzungspunkt von zwei dazu korrespondierend ausgebildeten Nuten 118, 118' angeordneten Schleifkontakt 119 zusammenwirkt. Dieser Schleifkontakt 119 ist im Wesentlichen identisch zu der Kupplungsvertiefung 29 aufgebaut, wobei die Vertiefung hier durch die Nute 118, 118' gebildet wird.

Beim Verbinden der Konstruktionselemente 110, 110' zur Verbindungskonstruktion 123 werden die Stifte 115 in die jeweiligen Nute 117, 117' entlang der Verbindungsrichtung H eingeführt. Zum Rasten der Verbindung sind an den Kreuzungspunkten 120 zweier Nute 117, 117' Verjüngungen 121 vorgesehen, so dass die Kreuzungspunkte 120 von Presspassungen umgeben sind, an dem Kreuzungspunkt 120 selbst jedoch eine Fügepassung vorliegt. Die Verbindungskonstruktion ist somit gegenüber einer Trennung senkrecht zu Vater- 111 und Mutterfläche 113 gesichert und auch eine Lösung in Richtung H ist im Rahmen der Presspassung durch die Verjüngungen 121 unterbunden. Die Änderung der Orientierung der Konstruktionselemente 110, 110' zueinander erfolgt einfach durch Umstecken.

Neben den Steckerkontakten 17 könnten zumindest einige der Stifte 115 ist elektrisch zumindest bereichsweise leitend ausgebildet, so dass darüber zugleich Kontakte für eine Energieversorgung bzw. Signalweiterleitung ausgebildet werden, wobei dann in den Kreuzungspunkten 120 entsprechende Gegenkontakte bereitzustellen wären.

In den Fig. 19 und 20 ist rein schematisch eine siebente bevorzugte Ausgestaltung der erfindungsgemäßen Konstruktionselemente 130, 130' und der damit verwirklichten Verbindungskonstruktion 121 dargestellt.

Es ist zu erkennen, dass dieses Konstruktionselement 130, 130' ebenfalls eine Vaterfläche 133 und fünf Mutterflächen 135 aufweist, wobei die Vaterfläche 133 neun in einem quadratischen Raster angeordnete T-förmige, rotationssymmetrische Stifte 115 entsprechend dem sechsten Ausführungsbeispiel aufweist und die Mutterfläche 135 neun korrespondierend T-förmige Nute 117a, 117a' entsprechend dem sechsten Ausführungsbeispiel, wodurch sich wiederum eine Schwalbenschwanzführung ergibt, wobei eine Fügepassung vorliegt. Zum Rasten der Verbindung sind ebenfalls an den Kreuzungspunkte 120a zweier Nute 117a, 117a' Verjüngungen 121 vorgesehen, so dass die Kreuzungspunkte 120a von Presspassungen umgeben sind, an dem Kreuzungspunkt 120a selbst jedoch eine Fügepassung vorliegt.

Die elektrischen Kontakte (nicht gezeigt) sind hier in den Kreuzungspunkten 120a ausgebildet und jeder der Stifte 115 ist elektrisch zumindest bereichsweise leitend ausgebildet, so dass darüber zugleich Kontakte für eine Energieversorgung bzw. Signalweiterleitung ausgebildet werden. Damit ergeben sind dieselben Möglichkeiten einer Umpolung wie im fünften bevorzugten Ausführungsbeispiel.

Beim Verbinden der Konstruktionselemente 130, 130' zur Verbindungskonstruktion 131 werden die Stifte 115 in die jeweiligen Nute 117a, 117a' entlang der Verbindungsrichtung I eingeführt. Die Verbindungskonstruktion 131 ist somit gegenüber einer Trennung senkrecht zu Vater- 133 und Mutterfläche 135 gesichert und auch eine Lösung in Richtung I ist im Rahmen der Presspassung durch die Verjüngungen 121 unterbunden. Die Änderung der Orientierung der Konstruktionselemente 130, 130' zueinander erfolgt wiederum einfach durch Umstecken.

## Patentansprüche

1. Verbindungskonstruktion (3; 51; 60; 71; 101; 123; 131) mit Verbindungsmitteln (9, 23; 35, 40; 15, 81, 75, 79; 107, 109; 115, 117, 117'; 115, 117a, 117a') zwischen Konstruktionselementen (1, 1'; 50, 50'; 61, 61', 61"; 70, 70'; 100, 100'; 110, 110'; 130, 130'), insbesondere Bausteinen und Modulen automatisierter Systeme, wobei die Verbindungskonstruktion (3; 51; 60; 71; 101; 123; 131) eine energetische und/oder Informationsverbindung (15, 17, 29, 29a, 29b, 29c; 15, 17, 81, 83, 85; 107, 109; 15, 17, 119; 115; 120a) zwischen zwei mit den Verbindungsmitteln verbundene Konstruktionselemente (1, 1'; 50, 50'; 61, 61', 61"; 70, 70'; 100, 100'; 110, 110'; 130, 130') bereitstellt, wobei i) die Verbindungskonstruktion (3; 51; 60; 101; 123; 131) eine kraft- und/oder formschlüssige Steckverbindung zwischen zwei damit verbundenen Konstruktionselementen (1, 1'; 50, 50'; 61, 61', 61"; 100, 100'; 110, 110'; 130, 130') bereitstellt und/oder wobei ii) erste magnetische Verbindungselemente (75, 79) bestehen, wobei die Verbindungskonstruktion (71) eine kraft- und/oder formschlüssige Verbindung zwischen zwei damit verbundenen Konstruktionselementen (70, 70') bereitstellt, wobei der Kraft- und/oder Formschluss über zumindest zwei miteinander korrespondierende Verbindungselemente (9, 23; 35, 40; 15, 81, 75, 79; 107, 109; 115, 117, 117'; 115, 117a, 117a') bereitgestellt ist , **dadurch gekennzeichnet, dass** ein erstes Verbindungselement drehbar in einem zweiten Verbindungselement ausgebildet ist und eines der ersten und zweiten Verbindungselemente zumindest eine Hinterschneidung aufweist und das korrespondierende andere der zweiten und ersten Verbindungselemente zumindest einen zu der Hinterschneidung korrespondierenden Vorsprung aufweist.

2. Verbindungskonstruktion (3; 51; 60; 71; 101; 123; 131) nach Anspruch 1, **dadurch gekennzeichnet, dass** die Verbindungskonstruktion (3; 51; 60; 71; 101; 123; 131) einbindig ausgebildet ist und/oder **dass** die Verbindungskonstruktion (3; 51; 60; 71; 101; 123; 131) die Konstruktionselemente (1, 1'; 50, 50'; 61, 61', 61"; 70, 70'; 100, 100'; 110, 110'; 130, 130') in ihrer Orientierung zueinander festlegt.

3. Verbindungskonstruktion (3; 51; 60; 71; 101; 123; 131) nach einem der vorherigen Ansprüche, **dadurch gekennzeichnet, dass** die Verbindungskonstruktion (3; 51; 60; 71; 101; 123; 131) so ausgebildet ist, dass eine Verbindung zwischen den Konstruktionselementen (1, 1'; 50, 50'; 61, 61', 61"; 70, 70'; 100, 100'; 110, 110'; 130, 130') für mindestens zwei verschiedene Orientierungen der Konstruktionselemente (1, 1'; 50, 50'; 61, 61', 61"; 70, 70'; 100, 100'; 110, 110'; 130, 130') zueinander ermöglicht ist.

4. Verbindungskonstruktion (3; 51; 60; 71; 101; 123; 131) nach einem der vorherigen Ansprüche, **dadurch gekennzeichnet, dass** der Kraft- und/oder Formschluss die Trennung der Verbindung der miteinander über die Verbindungskonstruktionen verbundenen Konstruktionselemente in einer ersten Richtung sperrt, während der Kraft- und/oder Formschluss in einer dazu geneigt, bevorzugt senkrecht ausgebildeten zweiten Richtung lösbar ausgebildet ist, wobei bevorzugt vorgesehen ist, **dass** zumindest eine lösbare Sperre (39; 43) vorgesehen ist, die in der zweiten Richtung den Kraft und/oder Formschluss fixiert, wobei die Sperre insbesondere zumindest als ein Mittel ausgebildet ist, das aus der Gruppe der folgenden Mittel ausgewählt ist: i) ein in das erste und zweite Konstruktionselement diese verbindend einsteckbares Element (39, 43), ii) zweite magnetische Verbindungselemente und iii) Rastmittel, die bevorzugt unter Vorspannung stehen und durch Betätigung eines Löseelements entrastbar sind.

5. Verbindungskonstruktion (3; 51; 60; 71; 101; 123; 131) nach einem der vorherigen Ansprüche, **dadurch gekennzeichnet, dass** ein erstes Verbindungselement an einem ersten Konstruktionselement und ein damit korrespondierendes Verbindungselement an einem zweiten Konstruktionselement angeordnet ist und/oder **dass** jedes Konstruktionselement (1, 1'; 50, 50'; 61, 61', 61"; 70, 70'; 100, 100'; 110, 110'; 130, 130') zumindest ein erstes Verbindungselement und zumindest ein zweites Verbindungselement aufweist.

6. Verbindungskonstruktion (3; 51; 60; 71; 101; 123; 131) nach Anspruch 5, **dadurch gekennzeichnet, dass** das erste Verbindungselement als in das zweite Verbindungselement einsteckbar ausgebildet ist, wobei bevorzugt vorgesehen ist, dass das erste Verbindungselement eine n-zählige Drehachse aufweist mit n>0, insbesondere n=4.

7. Verbindungskonstruktion (3; 60; 71; 123; 131) nach einem der vorherigen Ansprüche, **dadurch gekennzeichnet, dass** das erste Verbindungselement um 360° drehbar in dem zweiten Verbindungselement ausgebildet ist.

8. Verbindungskonstruktion (71; 101; 131) nach einem der Ansprüche 6 oder 7, **dadurch gekennzeichnet, dass** zumindest ein erstes (15; 107; 115) und ein zweites Verbindungselement (81; 109; 120a) der Verbindungskonstruktion (71; 101; 131) elektrischen Strom leitend ausgebildet ist.

9. Verbindungskonstruktion (3; 51; 60; 71; 101; 123; 130) nach einem der vorherigen Ansprüche, **dadurch gekennzeichnet, dass** zumindest ein Schleifkontakt (29a, 29b, 29c), bevorzugt 3 öder 4 Schleifkontakte vorgesehen sind und/oder dass die energetische und/oder Informationsverbindung so ausgebildet ist, dass für zumindest eine erste Orientierung der Konstruktionselemente (70, 70'; 100, 100'; 130, 130') zueinander eine erste Polung besteht und für zumindest eine zweite Orientierung eine zweite Polung besteht.

10. Konstruktionselement (1, 1'; 50, 50'; 61, 61', 61"; 70, 70'; 100, 100'; 110, 110'; 130, 130'), insbesondere Baustein und Modul automatisierter Systeme, **dadurch gekennzeichnet, dass** dieses die Verbindungskonstruktion (3; 51; 60; 71; 101; 123; 131) nach einem der vorherigen Ansprüche aufweist, wobei das Konstruktionselement (1, 1'; 50, 50'; 61, 61', 61"; 70, 70'; 100, 100'; 110, 110'; 130, 130') bevorzugt zumindest eine Seitenfläche aufweist, die rechteckig, quadratisch, dreieckig oder rund ausgebildet ist.

## Claims

1. A connecting structure (3; 51; 60; 71; 101;123; 131) with connecting devices (9, 23; 35, 40; 15, 81, 75, 79;107, 109: 115, 117, 117': 115, 117a, 117a') between machine elements (1, 1'; 50, 50'; 61, 61', 61"; 70, 70'; 100, 100';110, 110'; 130, 130'), in particular building blocks and modules of automation systems,
wherein the connecting structure (3; 51; 60; 71; 101;123; 131) provides energy and/or information coupling (1, 1'; 50, 50'; 61, 61', 61"; 70, 70'; 100, 100';110, 110'; 130, 130'), between two machine elements (1, 1'; 50, 50'; 61, 61', 61 "; 70, 70'; 100, 100';110, 110'; 130, 130') connected by the connecting devices,
wherein i) the connecting structure (3; 51; 60; 71; 101;123; 131) provides a friction locking and/or form locking plug in connection between two machine elements (1, 1'; 50, 50'; 61, 61', 61"; 70, 70'; 100, 100';110, 110'; 130, 130') connected by the connecting structure, and/or
wherein ii) first magnetic connecting elements (75, 79) are provided, wherein the connecting structure (71) provides a friction locking and/or form locking connection between two machine elements (70, 70') connected by the connecting structure wherein the friction locking and/or form locking is provided by at least two connecting devices (9, 23; 35, 40; 15, 81, 75, 79;107, 109: 115, 117, 117': 115, 117a, 117a') cooperating with each other,
**characterized in that** a first connecting element is configured rotatable in a second connecting element and one of the first and second connecting elements includes at least one undercut and a cooperating other connecting element of the second connecting elements and the first connecting elements includes at least one protrusion cooperating with the at least one undercut.

2. The connecting structure (3; 51; 60; 71; 101;123; 131) according to claim 1, **characterized in that** the connecting structure (3; 51; 60; 71; 101;123; 131) is configured with one joint and/or that the connecting structure (3: 51: 60: 71: 101:123: 131) fixates the machine elements (1, 1'; 50, 50'; 61, 61', 61"; 70, 70'; 100, 100';110, 110'; 130, 130') with respect to their orientation.

3. The connecting structure (3; 51; 60; 71; 101;123; 131) according to one of the preceding claims,
**characterized in that** the connecting structure (3; 51; 60; 71; 101;123; 131) is configured so that a connection between the machine elements (1, 1'; 50, 50'; 61, 61', 61"; 70, 70'; 100, 100';110, 110'; 130, 130') is provided for at least two different orientations of the machine elements (1, 1'; 50, 50'; 61, 61', 61"; 70, 70'; 100, 100';110, 110'; 130, 130') relative to each other.

4. The connecting structure (3; 51; 60; 71; 101; 123; 131) according to one of the preceding claims,
**characterized in that** the friction locking and/or form locking blocks a separation of the machine elements that are connected with one another by the connecting structure in a first direction, whereas the friction and/or form locking is configured disengageable in a second direction that is inclined, advantageously perpendicular to the first direction, wherein it is advantageously provided that at least a disengageable lock (39; 43) is provided which fixates the friction and/or form locking in the second direction, wherein the lock is in particular configured at least as a device which is selected from a group of devices including:
i) an element (39, 43) that is insertable into the first and second machine element so that the element connects the first and the second machine element
ii) second magnetic connecting elements, and
iii) interlocking devices which are advantageously under a preload and which are unlockable by actuating a disengagement element.

5. The connecting structure (3; 51; 60; 71; 101; 123; 131) according to one of the preceding claims, **characterized in that** a first connecting element is arranged at a first machine element and a cooperating connecting element is arranged at a second machine element, and/or that each machine element (1, 1'; 50, 50'; 61, 61', 61"; 70, 70'; 100, 100';110, 110'; 130, 130') includes at least one first connecting element and at least one second connecting element.

6. The connecting structure (3; 51; 60; 71; 101; 123; 131) according to claim 5, **characterized in that** the first connecting element is configured insert able into the second connecting element, wherein it is advantageously provided that the first connecting element includes a rotation axis facilitating a rotation in n increments with n>0, in particular n=4.

7. The connecting structure (3; 60; 71; 123; 131) according to one of the preceding claims, **characterized in that** the first connecting element is configured rotatable by 360° in the second connecting element.

8. The connecting structure (71; 101; 131) according to one of the claims 6 or 7, **characterized in that** at least a first connecting element (15; 107; 115) and a second connecting element (81, 109; 120a) of the connecting structure (71; 101; 131) is configured so it conducts electrical current.

9. The connecting structure (3; 51; 60; 71; 101; 123; 131) according to one of the preceding claims,
**characterized in that** at least one slip contact (29a, 29b, 29c), is provided, advantageously three or four slip contacts are provided and/or that the energetic and/or information connection is provided so that a first polarity is provided for at least a first orientation of the machine elements (70, 70', 100; 100'; 130, 130') relative to each other and a second polarity is provided for at least a second orientation.

10. The machine element (1, 1'; 50, 50'; 61, 61', 61"; 70, 70'; 100, 100';110, 110'; 130, 130'), in particular a building block and module of an automation system, **characterized in that** the machine element includes the connecting structure (3; 51; 60; 71;101; 123; 131) according to one of the preceding claims, wherein the machine element (1, 1'; 50, 50'; 61, 61', 61"; 70, 70'; 100, 100';110, 110'; 130, 130') advantageously includes at least one side surface which is configured rectangular, square, triangular or circular.

## Revendications

1. Structure de raccordement (3 ; 51 ; 60 ; 71 ; 101 ; 123 ; 131) avec des moyens de raccordement (9, 23 ; 35, 40 ; 15, 81, 75, 79 ; 107, 109 ; 115, 117, 117' ; 115, 117a, 117a') entre des éléments de construction (1, 1' ; 50, 50' ; 61, 61', 61" ; 70, 70' ; 100, 100' ; 110, 110' ; 130, 130'), en particulier des composants et des modules de systèmes automatisés, la structure de raccordement (3 ; 51 ; 60 ; 71 ; 101 ; 123 ; 131) réalisant un raccordement (15, 17, 29, 29a, 29b, 29c ; 15, 17, 81, 83, 85 ; 107, 109 ; 15, 17, 119 ; 115 ; 120a) énergétique et/ou informationnel entre deux éléments de construction (1, 1' ; 50, 50' ; 61, 61', 61'' ; 70, 70' ; 100, 100' ; 110, 110' ; 130, 130') raccordés aux moyens de raccordement, i) la structure de raccordement (3 ; 51 ; 60 ; 101 ; 123 ; 131) réalisant un raccordement à emboîtement par liaison de force et/ou de forme entre deux éléments de construction (1, 1' ; 50, 50' ; 61, 61', 61'' ; 100, 100' ; 110, 110' ; 130, 130') qui y sont raccordés et/ou ii) des premiers éléments de raccordement magnétiques (75, 79) étant présents, la structure de raccordement (71) réalisant un raccordement par liaison de force et/ou de forme entre deux éléments de construction (70, 70') qui y sont raccordés, la liaison de force et/ou de forme étant réalisée par le biais d'au moins deux éléments de raccordement (9, 23 ; 35, 40 ; 15, 81, 75, 79 ; 107, 109 ; 115, 117, 117' ; 115, 117a, 117a') correspondants entre eux, **caractérisée en ce qu**'un premier élément de raccordement est constitué de façon rotative dans un deuxième élément de raccordement, et un des premier et deuxième éléments de raccordement présente au moins une contre-dépouille, et l'autre élément correspondant parmi les premier et deuxième éléments de raccordement présente au moins une saillie correspondant à la contre-dépouille.

2. Structure de raccordement (3 ; 51 ; 60 ; 71 ; 101 ; 123 ; 131) selon la revendication 1, **caractérisée en ce que** la structure de raccordement (3 ; 51 ; 60 ; 71 ; 101 ; 123 ; 131) est constituée de manière monobloc et/ou en ce que la structure de raccordement (3 ; 51 ; 60 ; 71 ; 101 ; 123 ; 131) solidarise les éléments de construction (1, 1' ; 50, 50' ; 61, 61', 61" ; 70, 70' ; 100, 100' ; 110, 110' ; 130, 130') dans leur orientation les uns par rapport aux autres.

3. Structure de raccordement (3 ; 51 ; 60 ; 71 ; 101 ; 123 ; 131) selon l'une des revendications précédentes, **caractérisée en ce que** la structure de raccordement (3 ; 51 ; 60 ; 71 ; 101 ; 123 ; 131) est constituée de telle sorte qu'un raccordement entre les éléments de construction (1, 1' ; 50, 50' ; 61, 61', 61" ; 70, 70' ; 100, 100' ; 110, 110' ; 130, 130') est rendu possible pour au moins deux orientations différentes des éléments de construction (1, 1' ; 50, 50' ; 61, 61', 61" ; 70, 70' ; 100, 100' ; 110, 110' ; 130, 130') les uns par rapport aux autres.

4. Structure de raccordement (3 ; 51 ; 60 ; 71 ; 101 ; 123 ; 131) selon l'une des revendications précédentes, **caractérisée en ce que** la liaison de force et/ou de forme bloque dans une première direction la séparation du raccordement des éléments de construction raccordés les uns aux autres par le biais des structures de raccordement tandis que la liaison de force et/ou de forme est constituée de façon détachable dans une deuxième direction constituées de façon inclinée, de préférence perpendiculaire, par rapport à celle-ci, étant de préférence prévu qu'au moins un dispositif de blocage (39 ; 43) détachable est prévu qui fixe dans la deuxième direction la liaison de force et/ou de forme, le dispositif de blocage étant en particulier constitué au moins en tant que moyen qui est sélectionné parmi le groupe de moyens suivants : i) un élément (39, 43) emboîtable dans le premier et le deuxième élément de construction et raccordant ceux-ci, ii) des deuxièmes éléments de raccordement magnétiques et iii) des moyens d'encliquetage qui sont de préférence sous pré-tension et peuvent être décliquetés par l'actionnement d'un élément de détachement.

5. Structure de raccordement (3 ; 51 ; 60 ; 71 ; 101 ; 123 ; 131) selon l'une des revendications précédentes, **caractérisée en ce qu**'un premier élément de raccordement est disposé sur un premier élément de construction, et un élément de raccordement qui lui correspond est disposé sur un deuxième élément de construction et/ou en ce que chaque élément de construction (1, 1' ; 50, 50' ; 61, 61', 61" ; 70, 70' ; 100, 100' ; 110, 110' ; 130, 130') présente au moins un premier élément de raccordement et au moins un deuxième élément de raccordement.

6. Structure de raccordement (3 ; 51 ; 60 ; 71 ; 101 ; 123 ; 131) selon la revendication 5, **caractérisée en ce que** le premier élément de raccordement est constitué comme étant emboîtable dans le deuxième élément de raccordement, étant de préférence prévu que le premier élément de raccordement présente un axe de rotation de nombre n, avec n>0, en particulier n=4.

7. Structure de raccordement (3 ; 60 ; 71 ; 123 ; 131) selon l'une des revendications précédentes, **caractérisée en ce que** le premier élément de raccordement est constitué de façon à pouvoir tourner de 360° dans le deuxième élément de raccordement.

8. Structure de raccordement (71 ; 101 ; 131) selon l'une des revendications 6 ou 7, **caractérisée en ce qu**'au moins un premier élément de raccordement (15 ; 107 ; 115) et un deuxième élément de raccordement (81 ; 109 ; 120a) de la structure de raccordement (71 ; 101 ; 131) sont constitués de façon électriquement conductrice.

9. Structure de raccordement (3 ; 51 ; 60 ; 71 ; 101 ; 123 ; 130) selon l'une des revendications précédentes, **caractérisée en ce qu**'il est prévu au moins un contact glissant (29a, 29b, 29c), de préférence 3 ou 4 contacts glissants, et/ou en ce que le raccordement énergétique et/ou informationnel est constitué de telle sorte que pour au moins une première orientation des éléments de construction (70, 70' ; 100, 100' ; 130, 130') les uns par rapport aux autres, il existe une première polarité, et il existe une deuxième polarité pour au moins une deuxième orientation.

10. Elément de construction (1, 1' ; 50, 50' ; 61, 61', 61" ; 70, 70' ; 100, 100' ; 110, 110' ; 130, 130'), en particulier composant et module de systèmes automatisés, **caractérisé en ce que** cet élément présente la structure de raccordement (3 ; 51 ; 60 ; 71 ; 101 ; 123 ; 131) selon l'une des revendications précédentes, l'élément de construction (1, 1' ; 50, 50' ; 61, 61', 61" ; 70, 70' ; 100, 100' ; 110, 110' ; 130, 130') présentant de préférence au moins une surface latérale qui est de forme rectangulaire, carrée, triangulaire ou ronde.
